# EUROPÄISCHE PATENTSCHRIFT

(11) **EP 0 898 907 B1**
(45) Veröffentlichungstag und Bekanntmachung des Hinweises auf die Patenterteilung: **20.11.2002**
(21) Anmeldenummer: 98115440.4
(22) Anmeldetag: 17.08.1998
(51) Int. Cl.: A45F 3/04

(54) **Rucksack mit einer Einrichtung zur Belüftung des Rückenbereiches**
Backpack with back ventilating device
Sac à dos muni d'un dispositif de ventilation du dos

(30) Priorität: 18.08.1997 DE 19735806
(43) Veröffentlichungstag der Anmeldung: 03.03.1999
(73) Patentinhaber: DEUTER SPORT UND LEDER GMBH, 86368 Gersthofen (DE)
(72) Erfinder: Buffinton, Steve, 86316 Friedberg (DE)
(74) Vertreter: Haft, von Puttkamer, Berngruber, Czybulka

(56) Entgegenhaltungen:
- EP-A- 0 158 154
- DE-A- 4 339 189
- DE-U- 9 090 116
- DE-U- 9 101 486
- DE-U- 9 302 683

## Beschreibung

Die Erfindung betrifft einen Rucksack mit einer Einrichtung zur Belüftung des Rückenbereiches nach dem Oberbegriff des Patentanspruches 1.

Derartige Rucksäcke sind z.B. aus der EP 0 158 154 bekannt. Sie weisen an der dem Rücken des Rucksackträgers zugewandten Rückenseite des Rucksackes eine durch einen Rahmen gespannte Netzstruktur auf. Der Rahmen weist die Rückenwand des Rucksackes konkav spannende, in Querrichtung des Rucksackes voneinander beabstandete vertikal verlaufende Versteifungselemente sowie am unteren Ende derselben ein in Querrichtung verlaufendes Versteifungselement auf, das die Rückenwand des Rucksackes ebenfalls konkav spannt, so daß zwischen den konkaven Versteifungselementen und der darüber gespannten Netzstruktur ein Abstand besteht, der eine Belüftung des Raumes zwischen der Netzstruktur und der Rucksackrückenwand sowohl von den Seiten her, wie auch von unten her ermöglicht.

Aus der DE-U-9101486 ist ein Rucksack mit einer zweigeteilten Netzstruktur bekannt, die ober- und unterseitig jeweils in einer Querrichtung des Rucksackes verlaufenden Tasche gehalten wird. An der unteren Tasche ist an der dem Rucksackträger zugewandten Seite eine gepolsterte Auflage vorgesehen, deren Aufgabe darin besteht, Druckstellen zu vermeiden.

Die Aufgabe der vorliegenden Erfindung besteht darin, einen Rucksack zu schaffen, bei dem eine noch wirksamere Belüftung des Rückenbereiches möglich ist.

Diese Aufgabe wird durch einen Rucksack mit den Merkmalen des Patentanspruches 1 gelöst.

Der wesentliche Vorteil des vorliegenden Rucksackes besteht darin, daß der Bereich zwischen dem Rücken des Rucksackträgers und der Rückenwand des Rucksackes noch besser be- bzw. hinterlüftbar ist, als dies bei den bekannten Rucksäcken der Fall ist. Dies ist darauf zurückzuführen, daß erstmals bei einem Rucksack mit einer durch konkave Versteifungselemente gehaltenen Netzstruktur auf der Netzstruktur an der dem Rücken des Rucksackträgers zugewandten Seite polsternde Einrichtungen vorgesehen sind, die einen zusätzlichen Abstand zwischen dem Rücken des Rucksackträgers und Teilbereichen der Netzstruktur ermöglichen, so daß die Netzstruktur teilweise auch auf der dem Rücken des Rucksackträgers zugewandten Seite belüftet wird.

Weil bei der Erfindung eine erste polsternde Einrichtung im oberen Bereich der Netzstruktur und eine zweite und dritte polsternde Einrichtung an den beiden Seiten des unteren Bereiches der Netzstruktur vorgesehen sind, ist eine besonders wirksame Belüftung der Netzstruktur an der dem Rücken des Rucksackträgers zugewandten Seite im oberen Bereich und im unteren Bereich möglich. Besonders vorteilhaft ist es wenn die seitlichen unteren polsternden Einrichtungen Bestandteil der Hüftflossen sind. Die obere polsternde Einrichtung kann besonders vorteilhaft an der Rückenwand des Rucksackes eine Tasche bilden, in die von unten her der Rahmen einschiebbar ist.

Im folgenden werden die Erfindung und deren Ausgestaltungen im Zusammenhang mit den Figuren näher erläutert. Es zeigen:
- Fig. 1: eine Ansicht auf die Rückenseite des erfindungsgemäßen Rucksackes;
- Fig. 2: zum Teil im Schnitt eine Seitenansicht des Rucksackes der Figur 1 und
- Fig. 3: eine Weiterbildung der Erfindung.

In der Figur 1 ist die Rückenseite des Rucksackes 1 mit 14 bezeichnet. An der Rückenseite 14 befindet sich eine Netzstruktur 5, die mit der Hilfe der strichliert dargestellten Rahmenteile 6 bis 9 gehalten wird, wobei die genannten Rahmenteile 6 bis 9 die Rückenseite 14 des Rucksackes 1 in vertikaler Richtung und vorzugsweise auch in Querrichtung dazu konkav spannen, so daß zwischen der über die Rahmenteile 6 bis 9 sehnenartig gespannten Netzstruktur 5 und der Rückenwand 4 ein Abstand 10 besteht, der eine Be- und Hinterlüftung der Rückenwand 14 und der Netzstruktur 5 ermöglicht.

Vorzugsweise besteht der genannte Rahmen 6, 7, 8, 9 aus den beiden vertikal verlaufenden konkaven Rahmenteilen 7 und 8, die in Querrichtung des Rucksackes 1 voneinander beabstandet sind und an ihrem oberen Ende durch ein oberes Querteil 6 miteinander verbunden sind, wobei das obere Querteil 6 und die oberen Enden der vertikalen Rahmenteile 7 und 8 vorzugsweise in einer oberen Tasche 11 gehalten werden, die sich an der oberen Seite der Rückenwand 14 des Rucksackes 1 befindet und nach unten geöffnet ist, so daß das obere Querteil 6 von unten her in diese Tasche 11 einsteckbar ist. Das obere Querteil 6 ist vorzugsweise geradlinig ausgebildet.

Die unteren Enden der vertikalen Rahmenteile 7 und 8 werden durch ein unteres konkaves Querteil 9 verbunden, dessen seitliche Enden 9' und 9'' vorzugweise in seitliche Taschen eingesteckt sind, die sich im unteren Bereich der Rückenwand 4 befinden und sich zur Mitte des Rucksackes hin öffnen.

Bei dem vorliegenden Rucksack 1 sind an der dem Rücken des Rucksackträgers zugewandten Seite der Netzstruktur 5 polsternde Einrichtungen 2, 3, 4 vorgesehen, die beim Tragen des Rucksackes 1 am Rücken des Rucksackträgers anliegen. Da diese polsternden Einrichtungen 2, 3 und 4 eine vorgegebene Dicke aufweisen, wird erreicht, daß beim Tragen des Rucksackes 1 in den an die polsternden Einrichtungen 2, 3, 4 angrenzenden Bereichen der Netzstruktur 5 ein Abstand 12 zwischen der Netzstruktur 5 und dem Rücken des Rucksackträgers besteht, so daß die Netzstruktur in diesen Bereichen zusätzlich belüftet wird. Dadurch wird die Gesamtbelüftung des Rückenbereiches erheblich verbessert. In der Figur 2 ist der Verlauf des am Rucksack 1 anliegenden Rückens des Rucksackträgers schematisch durch die unterbrochene Linie 13 dargestellt.

Vorzugsweise bestehen die polsternden Einrichtungen 2, 3 und 4 aus einem atmungsaktiven Schaumstoff, beispielsweise einem offenzelligen Schaum, der mit einem Netz überzogen ist, so daß auch die am Rücken des Rucksackträgers anliegenden Bereiche der polsternden Einrichtungen 2, 3 und 4 belüftbar sind. Dies ist insbesondere darauf zurückzuführen, daß beim Tragen des Rucksackes 1 die polsternden Einrichtungen 2, 3 und 4 durch die Rucksackbewegungen alternierend zusammengedrückt und wegen ihrer Elastizität wieder gedehnt werden, so daß eine gewisse Pumpwirkung besteht, die alternierend Luft in das Volumen der polsternden Einrichtungen 2, 3 und 4 einsaugt und aus diesen verdrängt.

In der insbesondere aus der Figur 1 ersichtlichen Weise weist der vorliegende Rucksack 1 vorzugsweise am oberen Endbereich der Netzstruktur 5 eine polsternde Einrichtung 2 auf, die sich in Querrichtung des Rucksackes 1 über die gesamte Breite der Netzstruktur 5 erstreckt. Vorzugsweise ist diese polsternde Einrichtung 2 an ihren oberen Rand und seitlich so an der Rückenwand 4 vernäht, daß zwischen ihr und der Rückenwand 4 die oben bereits erwähnte, von unten her zugängliche Tasche 11 zur Aufnahme des oberen Endes des Rahmens gebildet ist. Es ist erkennbar, daß eine solche Ausführungsform auch zu erheblichen Kosteneinsparungen führt, weil zum einen keine eigenen Tasche 11 erforderlich ist und eine Befestigung der polsternden Einrichtung 2 an der Netzstruktur 5 entfällt.

Am unteren Endbereich der Netzstruktur 5 sind die polsternden Einrichtungen 3 und 4 vorgesehen, die die vorzugsweise an der dem Rücken des Rucksackträgers zugewandten Seite der Netzstruktur 5 in Querrichtungen derselben voneinander beabstandet befestigt, zweckmäßigerweise vernäht sind. Wegen der Dicke der polsternden Einrichtungen 3 und 4, in denen vorteilhafterweise die bereits im Zusammenhang mit der polsternden Einrichtung 2 beschriebenen Pumpwirkungen erzielbar sind, und in Querrichtung gesehen des Abstandes derselben voneinander ist eine Belüftung an der dem Rücken zugewandten Seite der Netzstruktur 5 sowohl zwischen den polsternden Einrichtungen 3 und 4 als auch durch die Netzstruktur 5 hindurch zu der der Rückenwand 4 zugewandten Seite hin möglich.

Besonders vorteilhaft ist es, wenn die genannten polsternden Bereiche 3 und 4 jeweils Bestandteil einer sogenannten Hüftflosse 20, 21 sind, die den Hüftbereich des Rucksackträgers polsternd umgibt und im Bauchbereich des Rucksackcrägers beispielsweise durch Gurte und Steckschließen oder dergleichen aneinander befestigt werden. Vorzugsweise bestehen die gesamten Hüftflossen 20, 21 aus dem genannten offenzelligen Schaum, der an seiner dem Rucksackträger zugewandten Seite mit einem Netz überzogen ist.

Da die Hüftflossen 20, 21 in der zuvor genannten Weise um den Umfang des Rucksackträgers im Hüftbereich herum gespannt werden, wobei ein Zug auf die polsternden Einrichtungen 3, 4 und die Netzstruktur 5 ausgeübt wird, kann es vorteilhaft sein, um ein Ablösen der an der Netzstruktur 5 befestigten, z.B. vernähten polsternden Einrichtungen 3 und 4 zu vermeiden, wenigstens ein in Querrichtung verlaufendes Gurtband 15 vorzusehen, das an der Netzstruktur 5, den vom Rücken des Rucksackträgers her gesehen hinteren Bereichen der polsternden Einrichtunge 3 und 4 und auch daran angrezenden Teilbereichen der Hüftflossen 20 bzw. 21 befestigt, z.B. vernäht ist.

Die Dicke der polsternden Einrichtung 2, 3 und 4 liegt vorzugsweise in einem Bereich 1 bis 4 cm.

In der Figur 3 ist eine Ausführungsform des vorliegenden Rucksackes dargestellt, bei der die erste polsternde Einrichtung 20 direkt an der dem Rücken des Rucksackträgers zugewandten Seite der Netzstruktur 50 befestigt, zweckmäßigerweise vernäht ist. Die Tragegurte 60 sind vorzugsweise direkt an der Netzstruktur 50 befestigt. Vorzugsweise sind die Tragegurte 60 am oberen Rand der ersten polsternden Einrichtung 20 befestigt, z. B. vernäht. Durch die Befestigung der Tragegurte 60 direkt an der Netzstruktur 50 wird erreicht, daß der gesamte, die Netzstruktur 50 haltende Rahmen 6, 7, 8, 9 in vertikaler Richtung länger ausgestaltet werden kann. Hierdurch ergibt sich eine besonders gute und großflächige Anlage des Rucksackes 1 am Rücken des Rucksackträgers.

Dadurch, daß die Trägergurte 60 relativ weit unten an der Netzstruktur 50 befestigt sind, wird erreicht, daß der Rucksack vorteilhafterweise auch von Personen mit relativ kleinen Rückenlängen getragen werden kann. Durch die hohe Anordnung der Ansatzpunkte 61 für Entlastungsgurte 62 oberhalb der Querstrebe 6 des relativ langen Rahmens 6, 7, 8, 9 wird eine große Stabilität beim Tragen des Rucksackes erreicht.

Das obere Ende des Rahmens 6, 7, 8, 9 und der Netzstruktur 50 sind vorzugsweise in eine nach unten offene Tasche 110 eingesteckt, die an der Rückenseite 14 befestigt ist. Die Ansatzpunkte 61 befinden sich vorzugsweise oberhalb der Tasche 110 an der Rückenwand 14.

Die Querstrebe 6 verläuft vorzugsweise über die gesamte Breite der Rückenwand 14, so daß erreicht wird, daß die im Packraum des Rucksackes 1 getragene Last nahe zum Rücken des Rucksackträgers gebracht wird, weil der Rucksack über seiner gesamten Breite nahe am Rücken des Rucksackträgers gehalten wird.

Einzelheiten der Figur 3, die bereits im Zusammenhang mit den Figuren 1 und 2 erläutert wurden sind in der entsprechenden Weise bezeichnet. Insbesondere erfüllt die erste polsternde Einrichtung 20 der Figur 3 die im Zusammenhang mit der Figur 2 beschriebenen Funktionen der ersten polsternden Einrichtung 2.

## Patentansprüche

1. Rucksack mit einer Einrichtung zur Belüftung des Rükkenbereiches, die eine Netzstruktur (5) umfaßt, die durch einen Rahmen (6, 7, 8, 9) gehalten ist, der die Rückenseite (14) des Rucksackes (1) zur Bildung eines Abstandes zwischen der Netzstruktur (5) und der Rückenwand (14) konkav spannt, und mit einer polsternden Einrichtung, **dadurch gekennzeichnet, daß** eine erste polsternde Einrichtung (2) im oberen Bereich der Netzstruktur (5) und im unteren Bereich der Netzstruktur (5) in Querrichtung des Rucksackes (1) voneinander beabstandet eine zweite polsternde Einrichtung (3) und eine dritte polsternde Einrichtung (4) jeweils an der dem Rücken eines Rucksackträgers zugewandten Seite der Netzstruktur (5) befestigt sind, die jeweils in den an sie angrenzenden Teilbereichen der Netzstruktur (5) diese vom Rücken des Rucksackträgers beabstandet halten.

2. Rucksack nach Anspruch 1, **dadurch gekennzeichnet, daß** die erste polsternde Einrichtung (2) über die gesamte Breite der Netzstruktur (5) verläuft.

3. Rucksack nach Anspruch 1 oder 2, **dadurch gekennzeichnet, daß** die zweite polsternde Einrichtung (3) und die dritte polsternde Einrichtung (4) an den unteren Seitenbereichen der Netzstruktur (5) befestigt sind.

4. Rucksack nach einem der Ansprüche 1 bis 3, **dadurch gekennzeichnet, daß** die zweite polsternde Einrichtung (3) und die dritte polsternde Einrichtung (4) an der Netzstruktur (5) vernäht sind.

5. Rucksack nach einem der Ansprüche 1 bis 4, **dadurch gekennzeichnet, daß** die erste polsternde Einrichtung (2) derart an der Rückenwand (14) des Rucksackes (1) mit ihrem oberen Rand und ihren seitlichen Rändern zumindest teilweise befestigt ist, daß eine Tasche (11) gebildet ist, in die das obere Ende des Rahmens (6, 7, 8, 9) und der Netzstruktur (5) einschiebbar sind.

6. Rucksack nach einem der Ansprüche 1 bis 5, **dadurch gekennzeichnet, daß** die polsternden Einrichtungen (2, 3, 4) aus einem atmenden Schaumstoff bestehen, der zumindest an der dem Rücken des Rucksackträgers zugewandten Seite mit einem Netz überzogen ist.

7. Rucksack nach einem der Ansprüche 1 bis 6, **dadurch gekennzeichnet, daß** die Dicke der polsternden Einrichtungen (2, 3, 4) in einem Bereich von 1 bis 4 cm liegt.

8. Rucksack nach einem der Ansprüche 1 bis 7, **dadurch gekennzeichnet, daß** die zweite polsternde Einrichtung (3) und die dritte polsternde Einrichtung (4) jeweils einstückig mit einer Hüftflosse (21) ausgebildet sind.

9. Rucksack nach Anspruch 8, **dadurch gekennzeichnet, daß** die Hüftflossen (21) an ihrer dem Rucksackträger zugewandten Seite ebenfalls einen durch ein Netz überzogenen Schaumstoff aufweisen.

10. Rucksack nach Anspruch 8 oder 9, **dadurch gekennzeichnet, daß** in der Querrichtung der Netzstruktur (5) im Bereich der zweiten polsternden Einrichtung (3) und der dritten polsternden Einrichtung (4) wenigstens ein Gurtband (15) verläuft, das an der Netzstruktur (5), an der der Netzstruktur (5) zugewandten Seite der zweiten polsternden Einrichtung (3) und der dritten polsternden Einrichtung (4) und gegebenenfalls an daran angrenzenden Teilbereichen der Hüftflossen (20, 21) befestigt ist.

11. Rucksack nach einem der Ansprüche 1 bis 10, **dadurch gekennzeichnet, daß** die Trägergurte (60) des Rucksackes (1) an der Netzstruktur (50) befestigt sind.

12. Rucksack nach Anspruch 11, **dadurch gekennzeichnet, daß** die Enden der Trägergurte (60) am oberen Rand der ersten polsternden Einrichtung (20) befestigt sind.

13. Rucksack nach einem der Ansprüche 1 bis 12, **dadurch gekennzeichnet, daß** das obere Ende des Rahmens (6, 7, 8, 9) und der Netzstruktur (50) in einer nach unten offenen Tasche (110) einschiebbar sind, die an der Rükkenwand (14) befestigt ist, wobei sich die erste polsternde Einrichtung (20) und/oder die Enden der an der Netzstruktur (50) befestigten Trägergurte (60) unterhalb des unteren Endes der Tasche (110) befinden.

14. Rucksack nach Anspruch 13, **dadurch gekennzeichnet, daß** Entlastungsgurte (62) vorgesehen sind, deren Enden an Ansatzpunkten (61) befestigt sind, die sich in Querrichtung des Rucksackes (1) voneinander beabstandet oberhalb der Tasche (110) an der Rückenwand (14) befinden.

15. Rucksack nach einem der Ansprüche 1 bis 14, **dadurch gekennzeichnet, daß** sich eine obere Querstrebe (6) des Rahmens (6, 7, 8, 9) im wesentlichen über die gesamte Breite der Rückenwand (14) des Rucksackes (1) erstreckt.

## Claims

1. A backpack having a device for the ventilation of the back region comprising a net structure (5) which is held by a frame (6, 7, 8, 9), which concavely tensions the rear side (14) of the backpack (1) to foam a spacing between the net structure and the back wall (14), and having a padding device,
**characterised in that** a first padding device (2) is fastened in the upper region of the net structure (5) and in the lower region of the net structure (5) in the transverse direction of the backpack (1) a second padding device (3) and a third padding device (4) are in each case fastened, spaced apart, to the side of the net structure (5) facing the back of a backpack wearer, which padding devices in each case in the sub-regions of the net structure (5) adjacent to them keep said net structure spaced from the back of the backpack wearer.

2. A backpack according to Claim 1,
**characterised in that** the first padding device (2) extends over the entire width of the net structure (5).

3. A backpack according to Claim 1 or 2,
**characterised in that** the second padding device (3) and the third padding device (4) are fastened to the lower side regions of the net structure (5).

4. A backpack according to one of Claims 1 to 3,
**characterised in that** the second padding device (3) and the third padding device (4) are sewn to the net structure (5).

5. A backpack according to one of Claims 1 to 4,
**characterised in that** the first padding device (2) is at least partially fastened to the back wall (14) of the backpack (1) by its upper end and its side edges in such a manner that a pocket (11) is formed into which the upper end of the frame (6, 7, 8, 9) and the of the net structure (5) can be inserted.

6. A backpack according to one of Claims 1 to 5,
**characterised in that** the padding devices (2, 3, 4) are made from a breathable foam, which is covered with a net at least on the side facing the back of the backpack wearer.

7. A backpack according to one of Claims 1 to 6,
**characterised in that** the thickness of the padding devices (2, 3, 4) lies in a range from 1 to 4 cm.

8. A backpack according to one of Claims 1 to 7,
**characterised in that** the second padding device (3) and the third padding device (4) are in each case constructed in one piece with a hip fin (21).

9. A backpack according to Claim 8,
**characterised in that** the hip fins (21) also comprise a foam covered by a net on their side facing the backpack wearer.

10. A backpack according to Claim 8 or 9,
**characterised in that** at least one belt strap (15) runs in the transverse direction of the net structure (5) in the region of the second padding device (3) and of the third padding device (4), which belt strap is attached to the net structure (5), to the side facing the net structure (5) of the second padding device (3) and of the third padding device (4) and where appropriate to sub-regions of the hip fins (20, 21) which are adjacent to them.

11. A backpack according to one of Claims 1 to 10,
**characterised in that** the support belts (60) of the backpack (1) are fastened to the net structure (50).

12. A backpack according to Claim 11,
**characterised in that** the ends of the support belts (60) are fastened to the upper edge of the first padding device (20).

13. A backpack according to one of Claims 1 to 12,
**characterised in that** the upper end of the frame (6, 7, 8, 9) and of the net structure (50) can be inserted in a pocket (110) open at the bottom, which is fastened to the back wall (14), with the first padding device (20) and/or the ends of the support belts (60) fastened to the net structure (50) being situated beneath the lower end of the pocket (110).

14. A backpack according to Claim 13,
**characterised in that** load alleviation belts (62) are provided, the ends of which are fastened to attachment points (61) which are situated spaced from one another in the transverse direction of the backpack (1) above the pocket (110) on the rear wall (14).

15. A backpack according to one of Claims 1 to 14,
**characterised in that** an upper transverse strut (6) of the frame (6, 7, 8, 9) extends substantially over the entire width of the rear wall (14) of the backpack (1).

## Revendications

1. Sac à dos pourvu d'un dispositif d'aération de la zone dorsale, avec une structure de filet (5) tenue par un cadre (6, 7, 8, 9), qui tend en formant un creux la paroi dorsale (14) du sac à dos (1), aux fins de ménager un espace entre la structure de filet (5) et ladite paroi dorsale (14), et avec un dispositif de rembourrage, **caractérisé en ce que** dans la région supérieure de la structure de filet (5), un premier dispositif de rembourrage (2) est fixé à la face de la structure de filet (5) tournée vers le dos du porteur du sac à dos et, dans la région inférieure de la structure de filet (5), un deuxième dispositif de rembourrage (3) et un troisième dispositif de rembourrage (4) sont fixés à la face de la structure de filet (5) tournée vers le dos du porteur du sac à dos, en étant espacés l'un de l'autre dans la direction transversale du sac à dos (1), lesquels dispositifs de rembourrage, dans les zones voisines de la structure de filet (5), maintiennent celle-ci éloignée du dos du porteur du sac à dos.

2. Sac à dos selon la revendication 1, **caractérisé en ce que** le premier dispositif de rembourrage (2) s'étend sur toute la largeur de la structure de filet (5).

3. Sac à dos selon la revendication 1 ou 2, **caractérisé en ce que** le deuxième dispositif de rembourrage (3) et le troisième dispositif de rembourrage (4) sont fixés aux régions latérales inférieures de la structure de filet (5).

4. Sac à dos selon une des revendications 1 à 3, **caractérisé en ce que** le deuxième dispositif de rembourrage (3) et le troisième dispositif de rembourrage (4) sont cousus à la structure de filet (5).

5. Sac à dos selon une des revendications 1 à 4, **caractérisé en ce que** le premier dispositif de rembourrage (2) est au moins partiellement fixé à la paroi arrière (14) du sac à dos (1) par son bord supérieur et par ses bords latéraux de manière à former une poche (11), dans laquelle l'extrémité supérieure du cadre (6, 7, 8, 9) et de la structure de filet (5) peut être enfilée.

6. Sac à dos selon une des revendications 1 à 5, **caractérisé en ce que** les dispositifs de rembourrage (2, 3, 4) sont formés d'une mousse aérée qui est recouverte d'un filet au moins au niveau de sa face tournée vers le dos du porteur du sac à dos.

7. Sac à dos selon une des revendications 1 à 6, **caractérisé en ce que** l'épaisseur des dispositifs de rembourrage (2, 3, 4) est comprise dans une plage allant de 1 à 4 cm.

8. Sac à dos selon une des revendications 1 à 7, **caractérisé en ce que** le deuxième dispositif de rembourrage (3) et le troisième dispositif de rembourrage (4) sont réalisés chacun d'une pièce avec une patte de hanche (21).

9. Sac à dos selon la revendication 8, **caractérisé en ce que** les pattes de hanche (21) comportent sur leur face tournée vers le porteur du sac à dos une mousse recouverte d'un filet.

10. Sac à dos selon la revendication 8 ou 9, **caractérisé en ce qu'**au moins une sangle (15) qui s'étend dans la direction transversale de la structure de filet (5), dans la région du deuxième dispositif de rembourrage (3) et du troisième dispositif de rembourrage (4), est fixée à la face des deuxième et troisième dispositifs de rembourrage (3, 4) tournée vers la structure de filet (5) et le cas échéant à des parties contiguës des pattes de hanche (20, 21).

11. Sac à dos selon une des revendications 1 à 10, **caractérisé en ce que** les bretelles (60) du sac à dos (1) sont fixées à la structure de filet (50).

12. Sac à dos selon la revendication 11, **caractérisé en ce que** les extrémités des bretelles (60) sont fixées au bord supérieur du premier dispositif de rembourrage (20).

13. Sac à dos selon une des revendications 1 à 12, **caractérisé en ce que** l'extrémité supérieure du cadre (6, 7, 8, 9) et de la structure de filet (50) peut être enfilée dans une poche (110) ouverte vers le bas, qui est fixée à la paroi arrière (14) du sac à dos, le premier dispositif de rembourrage (20) et/ou les extrémités des bretelles (60) fixées à la structure de filet (50) étant situés en-dessous de l'extrémité inférieure de la poche (110).

14. Sac à dos selon la revendication 13, **caractérisé en ce qu'**il est prévu des sangles de soulagement (62) dont les extrémités sont fixées à des points d'attache (61) du sac à dos mutuellement espacés dans la direction transversale du sac à dos (1), qui sont situés au-dessus de la poche (110) sur la paroi arrière (14).

15. Sac à dos selon une des revendications 1 à 14, **caractérisé en ce qu'**une barre transversale (6) du cadre (6, 7, 8, 9) s'étend essentiellement sur toute la largeur de la paroi arrière (14) du sac à dos (1).
